# EUROPÄISCHE PATENTSCHRIFT

(11) **EP 0 123 682 B1**
(45) Veröffentlichungstag und Bekanntmachung des Hinweises auf die Patenterteilung: **20.01.1988**
(21) Anmeldenummer: 83903084.8
(22) Anmeldetag: 13.10.1983
(51) Int. Cl.: A45D 19/00, E03C 1/14

(54) **HAAR-WASCHBECKEN ODER -SCHALE FÜR COIFFEUR-SALONS**
HAIR WASHING BASIN OR BOWL FOR HAIRDRESSERS
BASSIN OU CUVETTE DE LAVAGE DES CHEVEUX POUR SALONS DE COIFFURE

(30) Priorität: 18.10.1982 CH 6047/82
(43) Veröffentlichungstag der Anmeldung: 07.11.1984
(73) Patentinhaber: SCARNATO, Franco, CH-8803 Rüschlikon (CH); BRÜGGER, Kurt, CH-4312 Magden (CH)
(72) Erfinder: SCARNATO, Franco, CH-8803 Rüschlikon (CH); BRÜGGER, Kurt, CH-4312 Magden (CH)
(74) Vertreter: Petschner, Goetz
(86) Internationale Anmeldenummer: CH8300116
(87) Internationale Veröffentlichungsnummer: WO8401495

(56) Entgegenhaltungen:
- FR-A- 1 142 459
- US-A- 1 917 773
- US-A- 4 216 551

## Beschreibung

Die vorliegende Erfindung betrifft ein Haar-Waschbecken oder eine Haar-Wasch schale für Coiffeur-Salons, Spitäler, Private u. dgl., mit einer nackenaufnehmenden Ausnehmung am Becken-oder Schalenrand und einer an der tiefsten Stelle des Beckens oder der Schale angeordneten Oeffnung zum Auslass des Wasch- und Spülwassers.

Eine derartige Haar-Wascheinrichtung ist aus der US-A-1917773 bekannt.

Es ist allgemein üblich, sich für die Haarwäsche insbesondere in Coiffeur-Saions, aber auch in Spitälern oder vereinzelt auch im Privatbereich Waschanlagen zu bedienen, bei welchen der Betroffene seinen Kopf nach hinten gegen das Waschbecken oder die Waschschale neigt, wobei sein Nacken in der Höhe des Haaransatzes in einer Ausnehmung am Becken- oder Schalenrand eingebettet ist. Das in der Regel von Dritten zugeführte Wasch- und Spülwasser strömt dann direkt vom Kopf und vom in das Becken oder die Schale hängenden Haar in das Becken oder die Schüssel und dort direkt zur Auslassöffnung.

Diese professionelle Waschtechnik hat nun aber insbesondere die Nachteile, dass sich längeres Haar im ganzen Becken ausbreiten kann und/oder dessen Spitzen vom abfliessenden Wasch- und Spülwasser mit in die Auslassöffnung eingespült werden, so dass das lange Haar ständig hoch und vom Beckenboden freigehalten werden muss, um einen einwandfreien Waschund Spülvorgang zu gewährleisten, was eine höchst unbefriedigende Handhabung darstellt.

Aufgabe der vorliegenden Erfindung ist es somit, ein für die vorbeschriebene Waschtechnik geeignetes Haar-Waschbecken oder -schale so auszugestalten, dass die vorgenannten Nachteile vermieden werden.

Dies wird erfindungsgemäss erreicht durch eine, den Strömungsweg des Wassers innenseitig begrenzende, zur Auslassöffnung hinführende, einen Wandungsteil bildende, dem abfliessenden Wasser eine umlaufende Richtung erteilende Schikane.

Durch diese erfindungsgemässen Massnahmen wird nun das längere Haar im begrenzten Strömungsweg einliegen und vom Wasch- und Spülwasser vollständig und über seine ganze Länge überflutet, ohne dass die Gefahr besteht, dass die Haarspitzen in den Auslass eingespült werden können. Dies hat aber nicht nur bei langem Haar Vorteile, sondern gestattet auch bei kurzem Haar eine wesentlich bessere Kontrolle des Saubergehaltes des Spülwassers, indem dies auf seinem relativ langen Strömungsweg besser beobachtet und beurteilt werden kann. Zudem werden übersehene Haarspangen und dgl. nicht mehr direkt und oft unbemerkt in den Abfluss gespült, sondern bleiben nunmehr auf dem Strömungsweg zur Auslassöffnung hin an der Schikane liegen.

Eine vorteilhafte Ausgestaltung dieses erfindungsgemässen Haar-Waschbeckens oder -schale besteht nun weiter darin, dass die Schikane und die innere Beckenwandung einen sich von der Beckenausnehmung her zur Auslassöffnung hin verengenden, ein Gefälle aufweisenden Strömungskanal begrenzen.

Diese Massnahme führt gegen die Haarspitzen hin zu einer zwangsläufigen Beschleunigung des Spülwassers, was sich in einem hohen Spülwert bei relativ geringem Wasserverbrauch äussert, in dem die erhöhte Strömungsgeschwindigkeit des Wassers alle Waschrückstände wirksam beseitigt.

Aus Herstellungsgründen und für ein formschönes Design ist es weiter vorteilhaft, wenn die Schikane einen integrierten Teil des Becken- bzw. Schalenkörpers bildet, und wenn weiter sich die Schikane von der Rand-Ausnehmung her in einem offenen Bogen um die Auslauföffnung erstreckt.

Eine weitere vorteilhafte Ausgestaltung des Erfindungsgegenstandes ergibt sich, wenn dieses Becken bzw. diese Schale als ein, mit bestehenden Becken oder Schalen zusammenfügbares Aufsatz- oder Einsatzbecken ausgebildet ist.

Das Haar-Waschbecken oder die Schale können vorteilhaft aus Porzellan, oder Kunststoff gegossen oder gespritzt oder aus Metall gezogen sein.

Beispielsweise Ausführungsformen des Erfindungsgegenstandes sind nachfolgend anhand der Zeichnung näher erläutert. Es zeigen :
Fig. 1 eine erste Ausführungsform des erfindungsgemässen Haar-Waschbeckens in schaubildartiger Darstellung ;
Fig. 2 eine Ausführungsform des Erfindungsgegenstandes in Form einer Haar-Waschschale, in schaubildartiger Darstellung ;
Fig. 3 die Anordnung gemäss Fig. 1 in Draufsicht, und
Fig. 4 die Anordnung gemäss Fig. 3 entlang der Schnittlinie IV-IV.

Der Erfindungsgegenstand ist in Fig. 1 als ein Haar-Waschbecken 1 auf einer nur angedeuteten Schwenkkonsole 2 mit einer Handbrause 3 und der Wasserarmatur 4 dargestellt, wogegen Fig. 2 den Erfindungsgegenstand als eine Haar-Waschschale 1' zeigt, die geeignet ist, auf bestehende Becken aufgesetzt zu werden, um so ein Umrüsten bestehender Anlagen zu ermöglichen.

Selbstverständlich weisen beide Ausführungsformen die erfindungswesentlichen Merkmale auf, wobei die Ausführungsform gemäss Fig. 1 in der Regel aus gegossenem Porzellan oder Kunststoff und die Ausführungsform gemäss Fig. 2 aus einem gespritzten Hart-Kunststoff oder einem gezogenen Metall besteht.

Gemäss den Fig. 1 bis 4 weist das Becken 1 oder die Schale 1' in bekannter Weise am Rand eine nackenaufnehmende Ausnehmung 5 auf sowie eine an der tiefsten Stelle des Beckens oder der Schale angeordnete Oeffnung 6 zum Auslass des Wasch- und Spülwassers auf. Die Becken dieser Art haben eine mehr längliche Form, wobei die Auslassöffnung 6 in der Beckenmitte oder, wie dargestellt, etwas seitlich versetzt angeordnet ist.

Erfindungsgemäss ist nun eine Schikane 8 im Innern des Beckens 1 bzw. der Schale 1' vorgesehen, die den Strömungsweg des Wasch- und Spülwassers im Becken oder. in der Schale begrenzt und dem abfliessenden Wasser eine umlaufende Richtung zur Auslauföffnung 6 hin erteilt. Wie die Darstellungen erkennen lassen, bildet dabei die Schikane 8 einen integrierten Teil des Beckens 1 bzw. der Schale 1', wobei sich die Schikane 8 von der Rand-Ausnehmung 5 her in einem offenen Bogen um die Auslauföffnung 6 erstreckt.

Vorzugsweise ist die Ausgestaltung dabei so getroffen, dass die Schikane 8 und die innere Wandung des Beckens 1 bzw. der Schale 1' einen sich von der Beckenausnehmung 5 her zur Auslassöffnung 6 hin verengenden, ein Gefälle aufweisenden Strömungskanal 9 begrenzen.

Dabei ergibt sich im Bereich der Beckenausnehmung 5 eine trompetenartige Erweiterung des Strömungskanals 9, was eine gute Zugänglichkeit und Handhabung des zu waschenden Haares erlaubt. Weiter führt die vorbeschriebene, erfindungsgemässe Ausgestaltung des Strömungskanals 9 dazu, dass sich längeres Haar zwangsläufig in diesen Kanal einlegt, um dann vom Wasch- und Spülwasser vollständig überflutet zu werden, ohne dass die Spitzen des Haares in den Bereich der Ausflussöffnung 5 gelangen können, zumal der in der vorbeschriebenen Weise beschleunigte Wasserstrom die Tendenz hat, das Haar nach aussen gegen die Beckenwandung zu drücken, was die Flächenpartie zwischen Randausnehmung 5 und Abflussöffnung 6 zum Ablegen der Haare noch vergrössert.

Auf diese Weise gelingt es erstmals, ein Haar-Waschbecken bzw. eine Haar-Waschschale zu schaffen, deren Konzeption alle vorgenannten Bedingungen zu erfüllen vermag.

## Patentansprüche

1. Haar-Waschbecken (1) oder -schale (1') für Coiffeur-Salons, Spitäler, Private u. dgl., mit einer nackenaufnehmenden Ausnehmung (5) am Becken- oder Schalenrand und einer an der tiefsten Stelle des Beckens (1) oder der Schale (1') angeordneten Oeffnung (6) zum Auslass des Waschund Spülwassers, gekennzeichnet durch eine, den Strömungsweg des Wassers innenseitig begrenzende, zurAuslassöffnung (6) hinführende, einen Wandungsteil bildende, dem abfliessenden Wasser eine umlaufende Richtung erteilende Schikane (8). '

2. Haar-Waschbecken oder -schale nach Anspruch 1, dadurch gekennzeichnet, dass die Schikane (8) und die innere Beckenwandung einen sich von der Beckenausnehmung (5) her zur Auslassöffnung (6) hin verengenden, ein Gefälle aufweisenden Strömungskanal (9) begrenzen.

3. Haar-Waschbecken oder -schale nach Anspruch 1 oder 2, dadurch gekennzeichnet, dass die Schikane (8) einen integrierten Teil des Becken- bzw. Schalenkörpers (1 bzw. 1') bildet.

4. Haar-Waschbecken oder -schale nach einem der Ansprüche 1 bis 3, dadurch gekennzeichnet, dass sich die Schikane (8) von der Rand-Ausnehmung (5) her in einem offenen Bogen um die Auslauföffnung (6) erstreckt.

5. Haar-Waschbecken oder -schale nach einem der Ansprüche 1 bis 4, dadurch gekennzeichnet, dass dieses bzw. diese als ein, mit bestehenden Becken oder Schalen zusammenfügbares Aufsatz- oder Einsatzbecken ausgebildet ist.

6. Haar-Waschbecken oder -schale nach einem der vorangehenden Ansprüche 1 bis 5, dadurch gekennzeichnet, dass diese aus Porzellan oder Kunststoff gegossen oder gespritzt oder aus Metall gezogen ist.

## Claims

1. A hair washing basin or bowl for hairdressers, hospitals, private persons or the like, provided with a recess for the nape of the neck on the edge of the basin or bowl as well as an opening at the deepest location of the basin or bowl for evacuating the washing and rinsing water, characterized by the inside of the basin being provided with an obstacle (8) limiting the flow path inside the basin which leads to the evacuation opening (6), forming a wall and imparting a circular motion to the flowing water.

2. A hair washing basin or bowl according to Claim 1, characterized in that the obstacle (8) and the inner wall of the bowl limit a flow path (9) which has a gradient and which becomes narrower from its recess (5) towards the evacuation opening (6).

3. A hair washing basin or bowl according to Claim 1 or 2, characterized in that the obstruction (8) forms an integrated part of the body of the basin resp. the bowl (1 resp. 1').

4. A hair washing basin or bowl according to Claims 1, 2 and 3, characterized in that the obstruction (8) extends in an open arc from the edge recess (5) round the evacuation opening (6).

5. A hair washing basin or bowl according to Claims 1 to 4, characterized in that said basin resp. bowl is formed as an attachment or insertion basin that may be connected to existing basins or bowls.

6. A hair washing basin or bowl according to one or several of the preceding Claims 1 to 5, characterized in that these are cast or sprayed out of porcelain or plastics or drawn out of metal.

## Revendications

1. Lavabo de lavage des cheveux (1) ou cuvette de lavage des cheveux (1') pour salons de coiffure, hôpitaux, particuliers, etc., comportant un évidement (5) appui-tête pratiqué sur le bord du lavabo ou de la cuvette et un orifice (6) d'évacuation de l'eau de lavage et de rinçage, disposé au point le plus bas du lavabo (1) ou de la cuvette (1'), caractérisé par un déflecteur (8) limitant de l'intérieur le parcours de l'écoulement de l'eau, menant vers l'orifice d'évacuation (6), formant un élément de paroi, communiquant à l'eau évacuée une direction circulaire.

2. Lavabo ou cuvette de lavage des cheveux selon la revendication 1, caractérisé en ce que le déflecteur (8) et la paroi intérieure du lavabo délimitent un canal d'écoulement (9) présentant une pente, se rétrécissant à partir de l'évidement (5) du lavabo vers l'orifice d'évacuation (6).

3. Lavabo ou cuvette de lavage des cheveux selon la revendication 1 ou 2, caractérisé en ce que le déflecteur (8) forme un élément intégré du corps du lavabo ou de la cuvette (1 ou 1').

4. Lavabo ou cuvette de lavage des cheveux selon l'une des revendications 1 à 3, caractérisé en ce que le déflecteur (8) s'étend en un arc ouvert autour de l'orifice d'évacuation (6) à partir de l'évidement (5) du bord.

5. Lavabo ou cuvette de lavage des cheveux selon l'une des revendications 1 à 4, caractérisé en ce que celui-ci ou celle-ci est un lavabo à poser ou à encastrer pouvant être assemblé à des lavabos ou des cuvettes existants.

6. Lavabo ou cuvette de lavage des cheveux selon l'une des revendications 1 à 5, caractérisé en ce que celui-ci ou celle-ci est en porcelaine, en matière plastique coulée ou injectée ou en métal étiré.
